# EUROPÄISCHE PATENTSCHRIFT

(11) **EP 3 489 455 B1**
(45) Veröffentlichungstag und Bekanntmachung des Hinweises auf die Patenterteilung: **27.09.2023**
(21) Anmeldenummer: 18207146.4
(22) Anmeldetag: 20.11.2018
(51) Int. Cl.: E06C 1/12

(54) **AUSZUGSCHIEBELEITER FÜR DEN FEUERWEHREINSATZ AUS VERBUNDWERKSTOFF**
EXTENDING PUSH LADDER FOR FIRE FIGHTING MADE FROM COMPOSITE MATERIAL
ÉCHELLE TÉLESCOPIQUE POUR UN VÉHICULE INCENDIE DE MATÉRIAU COMPOSITE

(30) Priorität: 22.11.2017 CH 14172017
(43) Veröffentlichungstag der Anmeldung: 29.05.2019
(73) Patentinhaber: Swiss Rescue Innovation GmbH, 8304 Wallisellen (CH)
(72) Erfinder: Rusterholz, Karl, 8820 Wädenswil (CH); Sallenbach, Beat, 8304 Wallisellen (CH); Jehli, Ivo, 7012 Felsberg (CH)
(74) Vertreter: Keller Schneider Patent- und Markenanwälte AG

(56) Entgegenhaltungen:
- WO-A1-01/36780
- WO-A1-2016/157244
- AU-A4- 2004 101 072
- US-A- 3 502 173

## Beschreibung

### Technisches Gebiet

Die vorliegende Erfindung beschreibt eine Auszugschiebeleiter für den Feuerwehreinsatz aus Verbundwerkstoffen mit mindestens einem ersten und zweiten Leiterteil, umfassend erste und zweite Holme an welchen entlang einer Längsachse mehrere Sprossen quer zu den Holmen verlaufend befestigt sind, wobei Holme und Sprossen Kohlefaserlaminate, bestehend aus mehreren Kohlefaserlagen umfassen, welche die Bauteile vollständig umgeben und mittels eines Harzes unlösbar befestigt sind.

### Stand der Technik

Leitern, mit einer Mehrzahl von Sprossen, welche beidseitig in zwei Holme eingepasst sind, sind für unterschiedliche Einsatzmöglichkeiten seit langem bekannt. Hier interessieren Schiebleitern, bevorzugt Auszugschiebeleitern, welche als Anstellleitern mit zwei oder drei relativ zueinander bewegbaren Leiterteilen vor allem für Feuerwehreinsätze einsetzbar sind.

Nachdem in der Vergangenheit davon ausgegangen wurde, dass die Feuerwehr für den Zugang zu höher gelegenen Wohnungen ausschliesslich Rettungsfahrzeuge mit fahr- und drehbarer Feuerleiter, sogenannte Drehleitern, benutzen wird, geht man heute teilweise wieder davon weg. Das verdichtete Bauen erschwert immer öfter die Zufahrt und eingeschränkte Belastbarkeiten der Untergründe durch Tiefgaragen etc. schränken das Einsatzgebiet dieser schweren Fahrzeuge zusätzlich ein, sodass die Feuerwehr wieder vermehrt auf Auszugschiebleitern in Form von Handschiebleitern als elementares Rettungsgerät zurückgreift.

Diese bis zu 15 Metern ausziehbaren Handschiebleitern, wobei die Leiterteile mit einem Zugseil auseinandergezogen werden können, müssen natürlich ausreichend stabil, möglichst feuerresistent, leicht aufstellbar aber auch möglichst handlich sein. Für den Einsatz von Rettungskräften ist in diesem Zusammenhang die EN DIN 1147 zu erwähnen

Bei klassischer Herstellung wurden hauptsächlich Holz und Aluminium verwendet, wobei ein Gesamtgewicht einer dreiteiligen Handschiebleiter von etwa 120 Kg für Holz und etwa 85 Kg für Aluminium resultiert. Eine derartige Handschiebleiter kann gerade noch als handlich bezeichnet werden. Die bekannten Schiebleitern müssen, je nach Richtlinien der Feuerwehr von vier Feuerwehrangehörigen aufgestellt werden.

Es ist bereits länger bekannt, dass Leitern teilweise aus Kohlefasern bzw. aus Verbundmaterialien mit Kohlefasermaterial hergestellt werden können und sollten, um vor allem das Gesamtgewicht der Leiter zu verringern. Damit könnte das Gewicht von Handschiebleitern deutlich, teilweise um die Hälfte, reduziert werden, im Vergleich zu den klassischen Materialien wie Holz und Aluminium.

In der AU2017202064 werden Leiterteile aus Fiberglasholmen und einstückigen Sprossen aus einem Verbundwerkstoff mit Kohlefasern hergestellt beschrieben. Die Sprossen sind hohl ausgeführt und werden an den Holmen mittels Nieten befestigt. Im Grunde werden die Sprossen beidseitig mit einem Kragen ausgestaltet, mittels welchem die Verbindung zu den Holmen stattfindet. Der Aufbau der Leiterteile aus Fiberglas und Kohlefaserverbundwerkstoff ähnelt einem klassischen profilartigen Aufbau. Damit ist das resultierende Leiterteil vermutlich leichter, als klassische Leiterteile aus Holz oder Aluminium. Die beschriebene Leiter aus Verbundmaterial wird aber nicht als Auszugschiebeleiter ausgeführt und müsste unter anderem noch einen Zugseilmechanismus aufweisen.

Anstelle einer ausziehbaren Auszugschiebeleiter wird in der GB2530710 geht eine weitere leichtgewichtige Leiter beschrieben, die stattdessen aus mehreren zusammensteckbaren Leiterteilen besteht. Die Sprossen und Holme jedes Leiterteiles sind aus Kohlefasern hergestellt, wobei die Sprossen rechteckig im Querschnitt und röhrenförmig ausgebildet sind. Die Leiterteile werden einstückig erstellt, sodass keine Befestigung von Sprossen an Holmen vorgesehen ist. Hier müssten Leiterteile mit unterschiedlichen Holmabständen hergestellt werden, welche ineinander steckbar und mittels eines Zugseilmechanismus versehen dann zu einer Auszugschiebeleiter umfunktioniert werden müssten. Aus dem Stand der Technik sind weiter keine Auszugschiebeleitern aus Verbundmaterial bekannt.

Klassische Auszugschiebeleitern aus Metall oder Holz weisen gewisse Nachteile für den Feuerwehreinsatz auf und können nicht 1:1 aus Verbundmaterialien nachgebaut werden. Die klassischen Auszugschiebeleitern aus Metall weisen meist vereinzelte Bügel an einem Basisleiterteil auf, welcher einseitig an einem Holm angeordnet ist und über einen Holm eines zweiten Leiterteils geschoben wird. Der Bügel hat dabei eine Führungs- und Haltefunktion der Leiterteile gegeneinander. Diese Bauweise mit Bügel führt bei Auszugschiebeleitern aus Verbundmaterial zu einer ungünstigen Krafteinleitung bei der Befestigung des Bügels und im späteren Gebrauch. An den Positionen der Bügel kommt es dann zu Brüchen an den Holmen, weshalb dieser Weg für Verbundmaterialien nicht gangbar ist. Bekannte Nachteile von Auszugschiebeleitern aus Holz sind das hohe Gewicht, die eingeschränkte Beständigkeit von Holz und die tiefere Belastbarkeit, gemäss Prüfvorgaben EN 1147.

Der Transport, die Ausziehbarkeit und generell das Aufstellen einer Auszugschiebeleiter aus Holz bedingt mindestens vier Personen und ist ein enormer Kraftaufwand. Auszugschiebeleitern aus Aluminium sind aufgrund Ihrer elektrischen Leitfähigkeit, vor allem bei Einsätzen in der Nähe von Fahrleitungen und Trams heikel und die Festigkeit von Aluminium nimmt bei höheren Temperaturen drastisch ab, da das Metall erweicht.

Auszugschiebeleitern aus Verbundmaterial, insbesondere umfassend Kohlefaserlaminate bzw. Kohlefaserlagen sind für den Feuerwehreinsatz sehr interessant, führen zu leichtgewichtigen Auszugschiebeleitern und sollten verstärkt genutzt werden.

Es sind aber keine weiteren leichtgewichtigen robusten Auszugschiebeleitern aus Verbundmaterial für den Feuerwehreinsatz mit ausreichender Führung erhältlich, die insbesondere Feuerwehrangehörige beim Einsatz bei hohen Temperaturen, unter prekären Sichtverhältnissen und unter starker Rauchentwicklung benutzen können. Es gibt Composite Auszugsleitern primär im Bereich der Starkstromanwendungen, gem. Hochspannungsprüfung für Leitern aus isolierendem Material nach DIN EN 61478 bzw. VDE 0682. Hier werden meist Composite Profile und Beschläge mit Gleitführungen und/oder Rollen verwendet. Diese System sind aber bezüglich der Belastbarkeit und Länge bei weitem nicht mit den Feuerwehrleitern vergleichbar. Auch ist bislang nicht klar, wie die dauerhafte Belastbarkeit einer Auszugschiebeleiter mit Leiterteilen aus Kohlefaserlagen erhöht werden kann, sodass möglichst viele Auszug- und Einschiebe Vorgänge ohne Beschädigung der Leiterteil möglich sind.

Aus der US3502173 geht eine Auszugschiebeleiter aus Verbundwerkstoffen mit zwei Leiterteilen, umfassend erste und zweite Holme an welchen entlang einer Längsachse mehrere Sprossen quer zu den Holmen verlaufend befestigt sind. Holme und Sprossen können mehrere Laminatlagen umfassen, welche mittels eines Harzes unlösbar befestigt sind. Zur möglichen Teleskopierbarkeit der Auszugschiebeleiter sind Metallbeschläge an den Holmen vorgesehen.

In der WO 0136780 A1 wird eine ausziehbare Leiter , gemäß der Präambel von Anspruch 1, mit hohlen Holmen beschrieben, an welchen Führungsschieben angeformt sind.

### Darstellung der Erfindung

Die vorliegende Erfindung hat sich zur Aufgabe gestellt eine Auszugschiebeleiter für den Feuerwehreinsatz bzw. Anwendung bei Feuerwehr und Rettungsdiensten, umfassend mehrere Leiterteile aus Holmen und Sprossen aus Verbundmaterial bzw. Kohlefaserlaminaten zu schaffen, welche leicht und robust ist und ein verbessertes lineares Ausschieben und Einschieben gewährleistet. Die Stabilität der Auszugschiebeleiter soll erhöht werden, ohne die Kohlefaserlaminate anzugreifen.

Diese Aufgabe löst eine Auszugschiebeleiter mit speziell geformten Leiterteilen gemäss Anspruch 1, wobei auf zusätzliche Bügel, insbesondere aus Nicht-Verbundmaterial verzichtet wird.

Die hier interessierenden Auszugschiebeleiter in Form einer Handschiebleiter sollen feuerfest und möglichst leichtgewichtig ausgebildet sein, weshalb diese aus Kohlefaserlaminaten gebildet sind. Bei hoher Tragfestigkeit und minimalisiertem Gewicht ist eine hohe Anwenderfreundlichkeit, vor allem in Bezug auf die Aufstellbarkeit und Aus- und Einfahrbarkeit der Auszugschiebeleiter erreicht.

### Kurze Beschreibung der Zeichnungen

Ein bevorzugtes Ausführungsbeispiel des Erfindungsgegenstandes wird nachstehend im Zusammenhang mit den anliegenden Zeichnungen beschrieben.
- Figur 1: zeigt eine perspektivische Ansicht einer Auszugschiebeleiter aus Verbundwerkstoffen, umfassend zwei Leiterteile in ausgezogenem Zustand.
- Figur 2: zeigt eine Seitenansicht der Handschiebleiter im Bereich in zusammengeschobener Stellung mit Überlappung beider Leiterteile, während
- Figur 3: die in Figur 2 gekennzeichnete Detailansicht des Nut-Feder-Systems der beiden Leiterteile zeigt.
- Figur 4: zeigt eine perspektivische Ansicht einer teilweise ausgezogenen Handschiebleiter im Überlappungsbereich zweier Leiterteile.
- Figur 5: zeigt eine teilweise geschnittene Detailansicht gemäss Figur 2 des Nut-Feder-Systems mit dem inneren Aufbau der Holme.

### Beschreibung

Es wird eine Auszugschiebeleiter, in Form einer mehrteiligen Handschiebleiter präsentiert, welche mehrere Leiterteile 0, 0' umfasst, die mit einem Zugseilmechanismus, umfassend ein Zugseil relativ zueinander verschiebbar sind. Wie aus dem Stand der Technik bekannt, sind beim Zugseilmechanismus auch Fallhaken vorgesehen, die ein ungewolltes Einfahren der Leiterteile 0, 0' verhindern und es kann eine optionale Seilbremse angeordnet sein.

Die Leiterteile 0, 0' bestehen jeweils aus zwei Holmen 1 an welchen entlang einer Längsachse L mehrere Sprossen 2, quer zu den Holmen 1 verlaufend befestigt sind. Die Holme 1 weisen eine Holminnenfläche 10, eine Holmaussenfläche 11 und zwei Holmstirnwände 12 auf. Die äussere Schicht der Holme 1 und der Sprossen 2 wird von einem Verbundmateriallaminat, bevorzugt Kohlefaserlaminat 3 gebildet. Dabei werden bevorzugt die Holme 1 und die Sprossen 2 vollständig vom Kohlefaserlaminat 3 mehrlagig umschlossen.

Zur Erhöhung der Stabilität der Holme 1 sind Holmverstärkungsrippen vorgesehen, welche parallel zur Längsachse L an den Holmaussenflächen 11 und/oder den Holmstirnwänden 12 verlaufen können. Die Holmverstärkungsrippen dienen auch als Verschleissschutz für die Leiterteile 0, 0'. Am untersten Leiterteil 0', welcher im Gebrauch auf der Erde steht, ist ein hier nicht dargestellter Leiterfuss schwenkbewegbar befestigt.

Die Sprossen 2 bzw. deren Sprossenlängsachsen S verlaufen senkrecht zu den Holmen 1 bzw. deren Längsachsen L. Die Sprossen 2 weisen eine Oberfläche auf, welche von einer im Aufstellzustand nach oben weisenden Sprossentrittfläche 20, einer der Sprossentrittfläche 20 gegenüberliegenden Sprossenunterseite 21 und Seitenflächen 22 gebildet wird.

Der erste Leiterteil 0 und der untere zweite Leiterteil 0' sind gegeneinander in Richtung Längsachse L linear verschiebbar gelagert. Auszug und Einzug sind mit dem Doppelpfeil in Figur 1 angedeutet.

Die Leiterteilbauteile, also Holme 1 und Sprossen 2, sind jeweils einstückig gefertigt und werden einzeln miteinander verklebt, wodurch die Leiterteile 0, 0' ausgebildet werden. Die Holme 1 und Sprossen 2 werden im Baukastenprinzip miteinander verbunden, sodass bei Schäden einzelne Holme 1 und Sprossen 2 ausgewechselt werden können. An endständigen Sprossenstirnflächen 23 sind die Sprossen 2 in Richtung der Sprossenlängsachsen S mit den Holmen 1 verbunden.

Wie in Figur 2 erkennbar weist das erste Leiterteil 0 einen Abstand d zwischen den Holmen 1 auf und damit Sprossen 2 mit einer Sprossenlänge d und der zweite Leiterteil 0' weist einen Abstand D zwischen seinen Holmen 1' auf und damit die Sprossen 2' des zweiten Leiterteils 0' eine Sprossenlänge D. Beide Leiterteile 0, 0' können in Längsrichtung L ineinander geschoben werden, sodass die Auszugschiebeleiter einsatzbereit ist.

Um hier eine Führung der beiden Leiterteile 0, 0' bei linearer Bewegung zu gewährleisten sind die Holme 1, 1' speziell ausgestaltet, sodass ein Führungssystem in Form eines Nut-Feder-Systems erreicht wird.

Entlang der Holme 1 des ersten Leiterteils 0 ist der jeweils dem zweiten Leiterteil 0' zugewandte Endbereich der Holme 1 gekröpft ausgestaltet. Die Kröpfung des Endbereiches weist vom Mittelpunkt P der Sprosse 2 und von der Holmaussenfläche 11 weg. Im Querschnitt wird eine Nase N gebildet, welche nach aussen, weg vom Holm 1 und dem Sprossenmittelpunkt P weist.

Analog weisen die Holme 1' des zweiten Leiterteils 0' ebenfalls gekröpfte Endbereiche auf, welche aber in Richtung der Sprossenmittelpunkte P gekröpft sind und damit zum benachbarten Holm 1' desselben Leiterteils 0' hin gerichtet.

Durch den gekröpften Endbereich entlang des Holms 1' wird am zweiten Leiterteil 0' eine Führungsnut F zwischen dem gekröpften Endbereich und den parallel zur gebildeten Nase N' verlaufenden Sprossen 2' bzw. der Seitenflächen 22' der Sprossen 2' gebildet. Diese Führungsnut F verläuft bevorzugt auf der gesamten Länge der Holme 1', weshalb der gesamte Endbereich der Holme 1' gekröpft ausgestaltet ist.

Die Endbereiche der ersten Holme 1 und der zweiten Holme 1' sind auf ihrer gesamten Länge in Richtung Längsachse L gekröpft ausgestaltet. Damit ist hier ein Feder-Nut-System zwischen erstem und zweitem Leiterteil 0, 0' geschaffen und der abgekröpfte Endereich des ersten Holms 1 bzw. die Nase N bildet eine Führungsfeder, welche in der Führungsnut F verläuft. Beide Leiterteile 0, 0' sind somit in Richtung Längsachse L linear bewegbar, während sie in der Richtung senkrecht zur Längsachse L formschlüssig miteinander verbunden sind und ein Verkanten oder Verlieren eines Leiterteils 0, 0' verhindert ist. Die Führung in Richtung Längsachse L wird durch das Feder-Nut-System geführt und gesichert. Damit sind die Leiterteile 0, 0' beim Auseinanderziehen und Einschieben unverlierbar gesichert geführt.

Die Nasen N, N' bzw. gekröpften Endbereiche der Holme 1, 1' sind hier etwa parallel zur Sprossenlängsachse S verlaufend ausgeführt. In anderen Ausführungsformen kann die Ausrichtung der Nasen N, N' davon leicht abweichen.

Um auch die Festigkeit bzw. die Steifigkeit der Sprosse 2 zu erhöhen kann mindestens eine Verstärkungsrippe 24, 24' parallel zur Sprossenlängsachse S verlaufend angeordnet sein. Bevorzugt ist eine Verstärkungsrippe 24 an jeder Sprossenfläche, der Sprossentrittfläche 20, der Sprossenunterseite 21 und den im Gebrauch einer Hauswand bzw. einem Feuerwehrangehörigen zugewandten Seitenflächen 22, 22', angeordnet. Durch die Anordnung von Verstärkungsrippen 24 können die einzelnen Leiterteile 0, 0' besser gegriffen werden, wodurch die Anwenderfreundlichkeit erhöht ist.

Die Holme 1, 1' mit ihren gekröpften Endbereichen bzw. Nasen N, N' weisen im Querschnitt mindestens abschnittsweise eine L-Form auf, wobei die Holme 1, 1' vollständig von Kohlefaserlaminat 3 umgeben sind.

Da die Leiterteile 0, 0' hier entlang der Längsachse L nicht nur punktuell aufliegen, wird eine Last im überschneidenden Bereich der Leiterteile 0, 0' grossflächig abgeleitet und eine Stabilisierung ist die Folge. Der überschneidende Bereich ist in Figur 4 gestrichelt dargestellt. Wenn die Leiterteile 0, 0' einmal in das Nut-Feder-System eingefädelt sind, wird eine Last grossflächig abgeleitet, wobei die lineare, etwa parallele Führung der beiden Leiterteile 0, 0' optimiert ist. Die Kohlefaserlaminat 3 umfassenden Leiterteile 0, 0' werden somit geschützt und es sind stabilere Leiterteile 0, 0' erreichbar, da es keine zusätzlichen Bohrungen oder Verschraubungen gibt, an welchen Halte- und Führungsbügel befestigt werden müssen.

Die Leiterteile 0, 0' sind ausschliesslich aus Verbundmaterial hergestellt, wobei bevorzugt teilweise Kohlefaserlaminate 3 aus mehreren Kohlefaserlagen verwendet werden. Die Holme 1, 1' und/oder die Sprossen 2, 2' könnten aber auch vollständig aus Kohlefaserlaminaten 3 hergestellt sein.

Herstellungstechnisch ist es einfacher die Holme 1, 1' aus jeweils mindestens einem Kern 4 auszubilden, um welchen mehrere Kohlefaserlagen umgelegt mittels Laminierharz verklebt sind, sodass das Kohlefaserlaminat 3 als Verstärkung gebildet ist. Erfindungsgemäß ist der Kern 4 innerhalb des ersten Holms 1, genauer innerhalb eines Holmlängskörpers, welcher brettartig mit konstanter Querschnittsfläche gestaltet ist, angeordnet. Das Kohlefaserlaminat 3 bzw. mehrere Kohlefaserlagen umhüllen den Kern 4 vollständig, was schematisch in Figur 5 gezeigt ist.

In den Holmen 1, 1' können aber auch zwei Kerne 4, 4' von Kohlefaserlagen umgeben, angeordnet sein. Diese Kerne 4, 4' sind vollständig mit Kohlefaserlaminat 3 umhüllt, was am Beispiel des zweiten Holms 1' in Figur 5 angedeutet ist.

Die Holme 1, 1' sind einteilig ausgebildet und umfassen einen ersten Kern 4 und einen dazu abgewinkelt angeordneten zweiten Kern 4', welcher eine Nase N, N' bildend respektive innerhalb der Nase N, N' verlaufend angeordnet ist. Die Kerne 4, 4' sind dabei vollständig von Kohlefaserlagen umhüllt, sodass ein Holmlängskörper und ein Nase N, N' vollständig mit Kohlefaserlagen umhüllt resultiert.

Die Kerne 4, 4' sind aus dem Schaummaterial aus einem Kunststoff gebildet, welches selbsttragend mit einer Vielzahl von Luftlöchern ausgestaltet ist. Der leichte und trotzdem stabile Kunststoffschaum bildet damit das Innere der Holme 1, 1' und ist mechanisch durch das Kohlefaserlaminat 3 verstärkt und das Schaummaterial gegen äussere Einwirkungen geschützt. Das Resultat ist ein robuster und trotzdem leichter Holm 1, 1' bzw. auch Sprossen 2, 2', wenn diese mit innerem Kern 4 ausgestaltete werden.

Die einzelnen Kohlefaserlagen umfassen in der Regel ein Gewebe aus Fäden, wobei die Fäden aus tausenden einzelnen Filamenten hergestellt sind. Die Art des Gewebes kann beispielsweise in Leinwandbindung oder Körperbindung ausgeführt sein. Die resultierenden Kohlefaserlagen weisen aufgrund der verwendeten Fäden und der Bindungsart entsprechend unterschiedliche Flächengewichte und Festigkeiten auf und werden auf die Grössen der Holme 1, 1' und Sprossen 2, 2' abgestimmt zugeschnitten. Einzelne Kohlefaserlagen sind relativ zueinander rotiert ausgerichtet, übereinander geschichtet und miteinander unlösbar verbunden. Da dem Fachmann klar ist, in welche Richtungen welche Kräfte wirken, wird hier auf die genaue Orientierung der Kohlefaserlagen nicht weiter eingegangen. Wenn ein Kern 4, 4' verwendet wird, umgibt das Kohlefaserlaminat 3 den Kern 4, 4' vollständig. Da sich die Kohlefaserlaminate 3 der Sprossen 2, 2' und der Holme 1, 1' nicht überlagern, kann jedes Bauteil einzeln weiterverarbeitet bzw. mit anderen Bauteilen verbunden werden.

Die einzelnen Sprossen 2, 2' werden an den Holmen 1, 1' fest geklebt und damit stoffschlüssig verbunden, wodurch eine dauerhaft stabilisierte Verbindung erreicht wird.

Die Verstärkungsrippen 24 können bereits am Kern 4 angedeutet sein und dann mit Kohlefaserlagen umhüllt werden. Möglich ist aber auch, dass Verstärkungsrippen 24 vor einem Aushärteprozess, insbesondere einem Backprozess in die laminierte Oberfläche der Bauteile eingeformt werden und diese Verstärkungsrippen 24 beim Backprozess beim Aushärten des Laminierharzes fixiert werden.

## Patentansprüche

1. Auszugschiebeleiter für den Feuerwehreinsatz aus Verbundwerkstoffen mit mindestens einem ersten und zweiten Leiterteil (0, 0'), umfassend erste und zweite Holme (1, 1') an welchen entlang einer Längsachse (L) mehrere Sprossen (2, 2') quer zu den Holmen (1, 1') verlaufend befestigt sind, wobei Holme (1, 1') und Sprossen (2, 2') Laminate (3), bestehend aus mehreren Laminatlagen umfassen, welche die Bauteile vollständig umgeben und mittels eines Harzes unlösbar befestigt sind,
wobei vollständig entlang der Holme (1, 1') in Richtung Längsachse (L) ein Nut-Feder-System verlaufend ausgestaltet ist, welches durch angeformte gekröpfte Endbereiche entlang der ersten Holme (1) und angeformte gekröpfte Endbereiche entlang der zweiten Holme (1') gebildet ist, sodass eine gesicherte und geführte lineare Relativbewegung des ersten Leiterteils (0) zum zweiten Leiterteil (0') in Richtung der Längsachse (L) bei Verwendung eines Zugseilmechanismus erreichbar ist, 11
**dadurch gekennzeichnet, dass**
innerhalb der Holme (1, 1') mindestens ein Kern (4), brettartig mit konstanter Querschnittsfläche gestaltet, vollständig von einem Verbundlaminat umhüllt, angeordnet ist.

2. Auszugschiebeleiter aus Verbundwerkstoffen nach Anspruch 1, wobei die einzelnen Sprossen (2, 2') an den Holmen (1, 1') fest geklebt stoffschlüssig verbunden sind.

3. Auszugschiebeleiter aus Verbundwerkstoffen nach einem der vorhergehenden Ansprüche, wobei sich die Laminate (3) der Sprossen (2, 2') und der Holme (1, 1') nicht überlagern.

4. Auszugschiebeleiter aus Verbundwerkstoffen nach Anspruch 1, wobei der Endbereich der ersten Holme (1) des ersten Leiterteils (0) von einem Sprossenmittelpunkt (P) der Sprossen (2) und von einer Holmaussenfläche (11) weg gekröpft ist, sodass eine weggekröpfte Nase (N) im Querschnitt gebildet ist.

5. Auszugschiebeleiter aus Verbundwerkstoffen nach Anspruch 4, wobei der Endbereich der zweiten Holme (1') des zweiten Leiterteils (0') zum Sprossenmittelpunkt (P) der zweiten Sprossen (2') in Richtung des benachbarten zweiten Holms (1') hin gekröpft ist, sodass eine Führungsnut (F) zwischen einer parallel zu den zweiten Sprossen (2') ragenden Nase (N') und einer Seitenfläche (22') der zweiten Sprossen (2') gebildet ist.

6. Auszugschiebeleiter aus Verbundwerkstoffen nach Anspruch 5, wobei der erste Leiterteil (0) im Bereich der gekröpften Nase (N) in der Führungsnut (F) des zweiten Leiterteils (0') liegend linear etwa parallel relativ zum zweiten Leiterteil (0') auf der gesamten Länge der ersten Holme (1) in Richtung Längsachse (L) verschiebbar ist.

7. Auszugschiebeleiter aus Verbundwerkstoffen nach einem der vorhergehenden Ansprüche, wobei eine Sprossenlänge (d) des ersten Leiterteils (0) kleiner gewählt ist als eine Sprossenlänge (D) des zweiten Leiterteils (0').

8. Auszugschiebeleiter aus Verbundwerkstoffen nach einem der vorhergehenden Ansprüche, wobei die Holme (1, 1') mit ihrem gekröpften Endbereich im Querschnitt eine L-Form aufweisen und vollständig von Kohlefaserlagen umgeben sind.

9. Auszugschiebeleiter aus Verbundwerkstoffen nach Anspruch 8, wobei die Holme (1, 1') einteilig ausgebildet sind und aus einem Kern (4) aus einem Schaummaterial gebildet sind, welcher vollständig mehrlagig mit Kohlefaserlagen umhüllt ist.

10. Auszugschiebeleiter aus Verbundwerkstoffen nach Anspruch 9, wobei die Holme (1, 1') einteilig ausgebildet sind und zwei Kerne (4, 4') aus einem Schaummaterial umfassen, wobei ein Kern (4) innerhalb eines Holmlängskörpers verläuft und der zweite Kern (4') innerhalb der Nase (N, N') verläuft, während beide Kerne (4, 4') vollständig von Kohlefaserlagen umhüllt umgeben sind.

## Claims

1. Pull-out extension ladder for fire fighting purposes made of composite materials with at least a first and second ladder part (0, 0'), comprising first and second stiles (1, 1') to which a plurality of rungs (2, 2') are attached along a longitudinal axis (L) extending transversely to the stiles (1, 1'), wherein stiles (1, 1') and rungs (2, 2') comprise laminates (3) consisting of a plurality of laminate layers, which completely surround the components and are non-detachably attached by means of a resin, wherein a tongue and groove system is formed extending completely along the stiles (1, 1') in direction of the longitudinal axis (L), formed by integrally formed cranked end portions along the first stiles (1) and integrally formed cranked end portions along the second stiles (1'), so that a secured and guided linear relative movement of the first ladder part (0) to the second ladder part (0') in direction of the longitudinal axis (L) is achievable when using a pull-rope mechanism, **characterized in that** within the stiles (1, 1') at least one core (4) is arranged, which is shaped board-like with constant cross-sectional area, completely enveloped in a composite laminate.

2. Pull-out extension ladder made of composite materials according to claim 1, wherein the individual rungs (2, 2') are glued materially bonded to the stiles (1, 1').

3. Pull-out extension ladder made of composite materials according to any one of the preceding claims, wherein the laminates (3) of the rungs (2, 2') and the stiles (1, 1') do not overlap.

4. Pull-out extension ladder made of composite materials according to claim 1, wherein the end portion of the first stiles (1) of the first ladder part (0) are cranked away from a rung center point (P) of the rungs (2) and from a rung outer surface (11), so that a cranked away nose (N) is formed in cross-section.

5. Pull-out extension ladder made of composite materials according to claim 4, wherein the end portion of the second stiles (1') of the second ladder part (0') is cranked towards the rung center point (P) of the second rungs (2') in direction of the neighboring second stile (1'), so that a guide groove (F) is formed between a nose (N') rising parallel to the second rungs (2') and a lateral surface (22') of the second rungs (2').

6. Pull-out extension ladder made of composite materials according to claim 5, wherein the first ladder part (0), in an area of the cranked nose (N) lying in the guide groove (F) of the second ladder part (0'), is linearly displacable somewhat parallel relativ to the second ladder part (0') along the entire length of the first stiles (1) in direction of the longitudinal axis (L).

7. Pull-out extension ladder made of composite materials according to any one of the preceding claims, wherein a rung length (d) of the first ladder part (0) is chosen smaller than a rung length (D) of the second ladder part (0').

8. Pull-out extension ladder made of composite materials according to any one of the preceding claims, wherein the stiles (1, 1') with their cranked end portion have an L-shaped cross-section and are completely surrounded by carbon fiber layers.

9. Pull-out extension ladder made of composite materials according to claim 8, wherein the stiles (1, 1') are formed in one piece and from a core (4) made of foam material, the core (4) being completely enveloped in carbon fiber layers in a multilayer manner.

10. Pull-out extension ladder made of composite materials according to claim 9, wherein the stiles (1, 1') are formed in one piece and comprise two cores (4, 4') made of a foam material, wherein one core (4) runs within a longitudinal stile body and the second core (4') runs within the nose (N, N') while both cores (4, 4') are completely enveloped in carbon fibre layers.

## Revendications

1. Échelle coulissante télescopique pour l'intervention des pompiers en matériaux composites comprenant au moins une première et une deuxième partie d'échelle (0, 0'), comportant des premier et deuxième longerons (1, 1') auquel sont fixés plusieurs échelons (2, 2') le long d'un axe longitudinal (L) en suivant un tracé transversal par rapport aux longerons (1, 1'), les longerons (1, 1') et les échelons (2, 2') comportant des stratifiés (3), composés de plusieurs couches de stratifié, qui entourent complètement les éléments structuraux et sont fixés de manière indissociable au moyen d'une résine, un système de rainure-languette étant configuré en suivant un tracé entièrement le long des longerons (1, 1') dans la direction de l'axe longitudinal (L), lequel est formé par des zones d'extrémité coudées surmoulées le long des premiers longerons (1) et des zones d'extrémité coudées surmoulées le long des deuxièmes longerons (1'), de sorte qu'un mouvement relatif linéaire sécurisé et guidé de la première partie d'échelle (0) par rapport à la deuxième partie d'échelle (0') dans la direction de l'axe longitudinal (L) peut être obtenu en utilisant un mécanisme à câble de traction, **caractérisée en ce qu'**au moins un noyau (4), de type planche avec une surface de section transversale constante, entièrement enveloppé d'un stratifié composite, est disposé à l'intérieur des longerons (1, 1').

2. Échelle coulissante télescopique en matériaux composites selon la revendication 1, les échelons (2, 2') individuels étant reliés aux longerons (1, 1') par fusion de matières collés à demeure.

3. Échelle coulissante télescopique en matériaux composites selon l'une des revendications précédentes, les stratifiés (3) des échelons (2, 2') et des longerons (1, 1') ne se superposant pas.

4. Échelle coulissante télescopique en matériaux composites selon la revendication 1, la zone d'extrémité des premiers longerons (1) de la première partie d'échelle (0) étant coudée à l'écart d'un point central d'échelon (P) des échelons (2) et d'une surface extérieure de longeron (11), de sorte qu'un tenon (N) coudé à l'écart et formé en section transversale.

5. Échelle coulissante télescopique en matériaux composites selon la revendication 4, la zone d'extrémité des deuxièmes longerons (1') de la deuxième partie d'échelle (0') étant coudée par rapport au point central d'échelon (P) des deuxièmes échelons (2') en direction du deuxième longeron (1') voisin, de sorte qu'une rainure de guidage (F) est formée entre un tenon (N') qui fait saillie parallèlement aux deuxièmes échelons (2') et une face latérale (22') des deuxièmes échelons (2').

6. Échelle coulissante télescopique en matériaux composites selon la revendication 5, la première partie d'échelle (0) pouvant coulisser linéairement dans la zone du tenon (N) coudé en reposant dans la rainure de guidage (F) de la deuxième partie d'échelle (0'), approximativement parallèlement par rapport à la deuxième partie d'échelle (0') sur toute la longueur des premiers longerons (1) dans la direction de l'axe longitudinal (L) .

7. Échelle coulissante télescopique en matériaux composites selon l'une des revendications précédentes, une longueur d'échelon (d) de la première partie d'échelle (0) étant choisie plus petite qu'une longueur d'échelon (D) de la deuxième partie d'échelle (0').

8. Échelle coulissante télescopique en matériaux composites selon l'une des revendications précédentes, les longerons (1, 1') présentant, avec leur zone d'extrémité coudée, la forme d'un L en section transversale et étant entièrement entourés par des couches de fibres de carbone.

9. Échelle coulissante télescopique en matériaux composites selon la revendication 8, les longerons (1, 1') étant configuré d'un seul tenant et étant formés à partir d'un noyau (4) en un matériau alvéolaire, lequel est entièrement enveloppé sur plusieurs couches par des couches de fibres de carbone.

10. Échelle coulissante télescopique en matériaux composites selon la revendication 9, les longerons (1, 1') étant configuré d'un seul tenant et comportant deux noyaux (4, 4') en un matériau alvéolaire, un noyau (4) suivant un tracé à l'intérieur d'un corps longitudinal de longeron et le deuxième noyau (4') suivant un tracé à l'intérieur du tenon (N, N'), tandis que les deux noyaux (4, 4') sont entièrement entourés enveloppés de couches de fibres de carbone.
